# EUROPÄISCHE PATENTSCHRIFT

(11) **EP 2 979 576 B1**
(45) Veröffentlichungstag und Bekanntmachung des Hinweises auf die Patenterteilung: **31.10.2018**
(21) Anmeldenummer: 15177598.8
(22) Anmeldetag: 21.07.2015
(51) Int. Cl.: A45F 3/24, A45F 3/22

(54) **HÄNGEMATTE**
HAMMOCK
HAMAC

(30) Priorität: 29.07.2014 DE 202014103523 U
(43) Veröffentlichungstag der Anmeldung: 03.02.2016
(73) Patentinhaber: Küllenberg, Joachim, 83109 Großkarolinenfeld (DE)
(72) Erfinder: Küllenberg, Joachim, 83109 Großkarolinenfeld (DE)
(74) Vertreter: Limbeck, Achim

(56) Entgegenhaltungen:
- AU-A4- 2013 100 110
- DE-A1- 10 012 330
- DE-C- 404 267
- US-A- 500 692
- US-A- 2 694 208
- US-A- 5 113 537

## Beschreibung

### Technisches Gebiet

Die vorliegende Erfindung betrifft eine stablose Hängematte mit einer Liegefläche, welche aus in Längsrichtung der Hängematte angeordneten Gewebebahnen besteht und mit Aufhängeelementen zwischen zwei festen Aufhängepunkten aufhängbar ist.

### Stand der Technik

Stablose Hängematten sind allgemein bekannt. Diese werden überwiegend aus Baumwolle als Tuch gewebt bzw. in Netzart aus Baumwolle geknüpft und dann an den beiden Endseiten mittels gewebter Baumwollschnüre oder eingezogener Seile zum Spannen an Aufhängepunkten befestigt.

Stablose Hängematten sind gewöhnlich sehr weich, instabil und fallen deshalb schmal zusammen, wenn diese nicht genutzt werden. Weiterhin schlägt das Tuch bei einer Nutzung gewöhnlich über der liegenden Person zusammen, weshalb in der Regel eine leicht diagonale Lage gewählt wird, um die Hängematte manuell auseinanderzuspreizen. Da stablose Hängematten keine Formstabilität vorweisen, hängt der Körper der liegenden Person in einer gebogenen Position.

Ein weiterer Nachteil bekannter Hängematten besteht in dem verwendeten Material der Baumwolle, welche eine hohe Regen-, Salzwasser- und Sonnenempfindlichkeit aufweist und die Bildung von Stockflecken, Ermüdungen sowie Abfärbungen des Materials begünstigt.

Das Dokument US5113537A offenbart eine Hängematte nach dem Oberbegriff des Anspruchs 1.

### Darstellung der Erfindung

Der vorliegenden Erfindung liegt die Aufgabe zu Grunde, eine stablose Hängematte zu entwickeln, die die vorgenannten Nachteile beseitigt, absolut wetterfest ist und eine offene Liegefläche aufweist, die bisher nur bei Stabhängematten zu beobachten ist.

Erfindungsgemäß wird die voranstehende Aufgabe gemäß dem Anspruch 1 gelöst.

Erfindungsgemäß ist eine Hängematte der eingangs genannten Art unter anderem dadurch gekennzeichnet, dass die einzelnen Gewebebahnen aus im Wesentlichen bikonvex ausgeformten Formzuschnitten aus einem Mikrogittergewebe bestehen, welche an ihren jeweiligen Rändern zur Bildung einer Liegefläche aneinander fixiert sind.

Als bikonvex seien nachstehend Gewebebahnen verstanden, die beidseits nach außen gewölbt ausgeformt bzw. zugeschnitten sind.

Diese bikonvexen Gewebebahnen (Gewebestreifen) sind miteinander in der Weise verbunden (vorzugsweise vernäht), dass an der Verbindungslinie der einzelnen Gewebebahnen eine Vorspannung (Wölbung) entsteht, welche bewirkt, dass im aufgehängten Zustand die Liegefläche im Wesentlichen plan oder zumindest offen ausgerichtet ist.

Zur Herstellung der bikonvexen Gewebebahnen wird als Material vorzugsweise hochwertiges, PVC-beschichtetes Mikrogittergewebe verwendet, welches extrem reiß- und abriebfest sowie dauerhaft form-, farb-und UV-beständig ist.

### Kurzbeschreibung der Zeichnungen

Weitere Ziele, Merkmale, Vorteile und Anwendungsmöglichkeiten der erfindungsgemäßen Hängematte ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 eine schematische Ansicht einer Hängematte, welche erfindungsgemäß ist, sofern sie in den Bereich des Anspruchs 1 fällt.
Fig.2 einzelne Gewebebahnen in der Draufsicht.

### Ausführung der Erfindung

Wie aus Fig.1 ersichtlich, sind stark belastbare, durchgehende Gurtbänder 6 an den Längsseiten der beiden äußeren Gewebebahnen 3 angebracht (vorteilhaft angenäht), um der Hängematte 1 ihre hohe Stabilität zu geben.

Diese Gurtbänder 6 stehen an den beiden Hängematten-Enden über, um eine Schlaufe zu bilden, an der die Hängematte später mittels der Aufhängeelemente 4 (vorzugsweise Seilen) an den Aufhängepunkten 5 befestigt werden kann.

Überdies werden sämtliche Nähte der einzelnen Gewebebahnen 3 an den Hängematten-Enden ebenfalls mit (schmalen) Gurtbändern 7a,7b verstärkt, um damit die Formgebung der Liegefläche zu definieren und als weitere Aufhängeelemente 4 und/oder Schlaufen zur Aufhängung zu fungieren.

Die einzelnen, inneren Gurtbänder 7a,7b an den inneren Gewebebahnen 3 sind - wie aus Fig.1 und Fig.3 ersichtlich - in einer besonders bevorzugten Ausführungsform der erfindungsgemäßen Hängematte 1 lediglich in jeweils endseitigen Abschnittsbereichen der Hängematte 1 vorgesehen, also nicht in Längsrichtung der Hängematte 1 durchgehend in die Gewebebahnen 3 eingebracht. Dies hat den Vorteil, dass der Nutzer nicht auf den Gurtbändern 7a,7b sondern ausschließlich auf den Gewebebahnen 3 aufliegt, was der Bequemlichkeit der Hängematte zu Gute kommt.

In einer weiteren in Fig.3 dargestellten Ausführungsform der Erfindung weisen die aus den Gewebebahnen 3 herausragenden Abschnitte der Gurtbänder 7a,7b sowie die endseitigen Abschnitte der Gurtbänder 6 unterschiedliche Längen auf, in der Weise, dass die herausragenden Abschnitte sich von außen (Gurtband 6) nach innen (Gurtband 7b) verkürzen. In einer vorteilhaften Ausführungsform weist der herausragende Abschnitt des Gurtbandes 6 eine Länge von 10cm auf, der herausragende Abschnitt des Gurtbandes 7a eine Länge von 9cm und der herausragende Abschnitt des Gurtbandes 7b eine Länge von 8cm. Diese Abschnitte sind vorzugsweise als Schlaufen ausgebildet, durch welche ein mit einem Karabiner oder dergleichen geeigneten Verbindungsmittel ausgestattetes Seil durchgeführt ist. Das erfindungsgemäße Einwirken der nach innen verkürzten Gurtbänder 6,7a,7b führt zu einer Längenkontraktion. Durch die Verkürzung der Abschnitte der Gurtbänder 6,7a,7b in Kombination mit der Anordnung der Gurtbänder 7a,7b innerhalb der Gewebebahnen 3 wird beim Aufhängen der Hängematte 1 somit eine Vorspannung innerhalb der Hängematte 1 geschaffen, die es erlaubt, die Hängematte 1 auf niedrigem Niveau aufzuhängen, da diese im Vergleich zu bekannten Matten nicht mehr durchhängt. Auch bewirkt die dadurch erzielte Vorspannung eine hohe Steifigkeit der Gewebebahnen 3, welche beim Hineinlegen nicht - wie sonst üblich - nach innen zusammenschlagen. Auch eine einwandfreie Lage des Hängematte 1 in Nichtgebrauchslage ist dadurch gewährleistet.

Die Vorteile der Erfindung basieren auf der Konstruktion einer stablosen Hängematte mit einer offenen Liegefläche und der Verwendung eines All-Weather-Materials, das sicherstellt, dass die Hängematte 1 ganzjährig der Witterung ausgesetzt werden kann. Außerdem ist sie auf Grund der besonderen Qualität des Mikrogittergewebes auch gegen Sonne/UV, Salz-/Meerwasser unempfindlich und angenehm an der Haut.

Durch die Erfindung der stablosen All-Weather Hängematte erschließen sich Anwendungsbereiche und Einsatzgebiete, die bisher durch die vorhandenen Baumwoll-/Tuch-Hängematten deutliche Einschränkungen hatten. Die Einsatzgebiete sind insbesondere der öffentliche Bereich mit viel Publikumsverkehr, der hohe Anforderungen an Stabilität, Pflege, Hygiene stellt; besonders aber auch im Umfeld von Salz-/Meerwasser, wie auf Yachten / Schiffen, die ständig Sonne und Meer ausgesetzt sind. Speziell in Bereichen, die nur einen geringen Platzbedarf aufweisen, hat die erfindungsgemäße Hängematte 1 große Vorteile in der Platzierung, Montage und Nutzung.

Die erfindungsgemäße Hängematte 1 beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen, solange diese in den Bereich des Anspruchs 1 fallen.

### Liste der Bezugsziffern

- 1: Hängematte
- 2: Liegefläche
- 3: Gewebebahnen
- 3a: Verbindungslinie der Gewebebahnen
- 4: Aufhängeelemente
- 5: Aufhängepunkte
- 6: seitliche (breite) Gurtbänder
- 7a,7b: innere (schmale) Gurtbänder
- 8: Abschnittsbereich

## Patentansprüche

1. Hängematte (1) mit einer Uegefläche (2), welche aus in Längsrichtung der Hängematte (1) angeordneten Gewebebahnen (3) besteht und mit Aufhängeelementen (4) zwischen zwei festen Aufhöngepunkten (5) aufhängbar ist, wobei die einzelnen Gewebebahnen (3) aus im Wesentlichen bikonvex ausgeformten Formzuschnitten aus einem Mikrogittergewebe bestehen, welche an ihren jeweiligen Rändern zur Bildung einer Liegefläche (2) aneinander fixiert sind und sämtliche Nähte der einzelnen Gewebebahnen (3) an den Hängematten-Enden mit Gurtbändern (7a,7b) verstärkt sind, wobei diese einzelnen Gurtbänder (7a,7b) an den inneren Gewebebahnen (3) in jeweils endseitigen Abschnittsbereichen (8) der Hängematte (1) vorgesehen sind,
und wobei durchgehende Gurtbänder (6) an den Längsseiten der beiden äußeren Gewebebahnen (3) vorgesehen sind,
**dadurch gekennzeichnet, dass**
die aus den Gewebebahnen (3) herausragenden Abschnitte der an den inneren Gewebebahnen angeordneten Gurtbänder (7a,7b) sowie die endseitigen Abschnitte der an den Längsseiten der äußeren Gewebebahnen vorgesehenen Gurtbänder (6) unterschiedliche Längen aufweisen, in der Weise, dass die herausragenden Abschnitte sich von außen nach innen verkürzen.

2. Hängematte (1) nach Anspruch 1,
**dadurch gekennzeichnet**,
die Abschnitte als Schlaufen ausgebildet sind.

## Claims

1. Hammock (1) with a laying surface (2), consisting of fabric web tapes (3) arranged longitudinally along the hammock (1) and fitted with suspension elements (4) between two fixed suspension points (5), whereby the individual fabric web tapes (3) are basically composed of bi-convexly designed form design webs made of a micro-grid web, which with their edges form the laying surface (2) and are fixed to one another, and whereby all seams of the web tapes (3) are reinforced at the the hammock ends with belt tapes (7a, 7b), whereby these supporting belt tapes (7a, 7b) are attached to the inner web tapes (3) at the respective end regions (8) of the hammock (1), whereby continuous belts (6) are provided to extend along the entire longitudinal length of the fabric web tapes (3),
**characterized in that**
the sections of the interior belt tapes (7a,7b) protruding from the fabric web tapes (3) and the end section of the belt tapes (6) attached to the longitudinal edges of the outer web tapes are not of uniform length, in a fashion that the protruding section become shorter from outside to inside.

2. Hammock (1) according to claim 1,
**characterized in that**
the sections are formed as loops.

## Revendications

1. Hamac (1) avec une surface de couchage (2) constituée de bandes de tissu (3) disposées dans la direction longitudinale du hamac (1) et pouvant être suspendues avec des éléments de suspension (4) entre deux points de suspension fixes (5), les différentes bandes de tissu (3) étant constituées d'ébauches de forme sensiblement biconvexe d'un tissu micro-grille, qui sont fixés ensemble sur leurs bords respectifs pour former une surface de couchage (2) et toutes les coutures des différentes bandes de tissu (3) sont renforcées aux extrémités des hamacs avec des sangles de ceinture (7a, 7b), dans lesquelles celles-ci sont
des sangles individuelles (7a, 7b), sont prévues sur les sangles de tissu intérieur (3) dans les parties d'extrémité respectives (8) du hamac (1),
et dans laquelle des sangles de courroie continue (6) sont prévues sur les côtés longitudinaux des deux bandes de tissu extérieures (3),
**se caractérisant par** cela,
que les sections dépassant des bandes de tissu (3) des
sangles de ceinture (7a, 7b) agencées sur les bandes de tissus intérieures, ainsi que les parties d'extrémité des sangles de ceinture (6) pourvues de bandes de tissus extérieures sur le côté longitudinal présentent différentes longueurs, de telle sorte que les parties saillantes sont raccourcies de l'extérieur vers l'intérieur.

2. Hamac (1) selon l'exigence 1,
**se caractérisant par** cela,
que les sections sont conçues comme des boucles.
